# NEUE EUROPÄISCHE PATENTSCHRIFT

(11) **EP 1 410 742 B2**
(45) Veröffentlichungstag und Bekanntmachung des Hinweises auf die Entscheidung über den Einspruch: **27.03.2013**
(45) Hinweis auf die Patenterteilung: 29.03.2006
(21) Anmeldenummer: 03022058.6
(22) Anmeldetag: 02.10.2003
(51) Int. Cl.: A47C 19/00

(54) **Untermatratze**
Spring mattress
Sommier

(30) Priorität: 17.10.2002 DE 20215964 U
(43) Veröffentlichungstag der Anmeldung: 21.04.2004
(73) Patentinhaber: Schramm Werkstätten GMBH, 67722 Winnweiler (DE)
(72) Erfinder: Schramm, Axel, 67677 Enkenbach-Alsenborn (DE)
(74) Vertreter: Patentanwälte Bitterich, Dr. Keller, Schwertfeger

(56) Entgegenhaltungen:
- EP-B- 0 453 363
- WO-A-99/65366
- DE-U- 9 313 660
- GB-A- 311 562
- US-A- 2 804 128
- US-A- 3 340 548
- US-A- 4 086 673
- US-A- 4 222 137
- US-A- 5 105 488
- US-A- 5 896 604
- IKEA KATALOGUE 05 August 2001, Seiten 216 - 219

## Beschreibung

Die Erfindung betrifft Matratzensysteme für Betten gemäß dem Oberbegriff der Ansprüche 1 und 2.

Das Zwei-Matratzen-System, bestehend aus Obermatratze und Untermatratze, ist eines der ältesten und bewährtesten Schlafsyste me der Welt. Beide Matratzen haben unterschiedliche, sich hervorragend ergänzende Eigenschaften. Die Obermatratze wirkt in direktem Kontakt mit dem menschlichen Körper. Sie muss sich dem Schläfer individuell, punktgenau und kompromisslos anpassen. Optimale Eigenschaften besitzen die Matratzen mit Taschenfederkern, insbesondere wenn die Härte der Taschenfedern individuell auf die Gewichtsverteilung und Form des Körpers des Schläfers abgestimmt ist.

Derartige Obermatratzen benötigen auch eine angepasste Unterlage. Weit verbreitet als Matratzenunterlage sind die Lattenroste. Lattenroste sind jedoch für Matratzen mit Taschenfederkern prinzipiell ungeeignet.

Die optimale Unterlage für eine Obermatratze mit Taschenfederkern ist eine flächig elastische Untermatratze. Die Wirkungsweise der Untermatratze konzentriert sich auf das sanfte und flächige Abfedern von Bewegungsabläufen. Sie kompensiert den Druck, der durch Bewegungen des Schläfers entsteht. Die Kräfte, die dabei wirken, sind um einiges höher als der reine Gewichtsdruck des ruhenden Menschen. Die gute Untermatratze fängt die hohe Energie sensibel auf und federt sie sanft auf der ganzen Fläche ab. Außerdem sorgt die perfekte Untermatratze dafür, dass Feuchtigkeit, die der Schläfer an die Obermatratze abgibt, durch eine freie Luftzirkulation an die Umgebung abgegeben wird, ohne dass der Schläfer ein Gefühl von Kälte, Hitze oder Feuchtigkeit hat.

Gute Untermatratzen besitzen einen Außenrahmen, der unten durch Längs- und Querleisten abgeschlossen ist. Außenrahmen und Leisten bestehen üblicherweise aus Holz. Auf den Längs- und Querleisten stehen aus Draht gebogene Federn, die auf die Aufgabe der Untermatratze hin optimiert sind. Nach oben werden die Federn durch eine Polsterschicht und einen Drell abgedeckt.

Wie eingangs erwähnt, werden optimale Matratzensysteme für jeden Benutzer individuell abgestimmt gefertigt, was einen entsprechenden Kostenaufwand nach sich zieht, dem Benutzer jedoch einen optimalen Schlafkomfort bietet. Oftmals stellt sich jedoch nach einiger Benutzung des Matratzensystems heraus, dass bestimmte Körperbereiche nicht optimal abgestützt sind. Beispielsweise können einige der unterschiedlichen Federzonen zu hart oder zu weich oder auch zu schmal oder zu breit sein. Auch können sich die Körperformen oder das Körpergewicht des Benutzers im Laufe der Jahre verändern. Da die handelsüblichen, aus Unter- und Obermatratze bestehenden Matratzensysteme jedoch unveränderlich sind, findet ein solcher Benutzer keinen optimalen Schlafkomfort mehr. Das ist unbefriedigend.

Hier setzt nun die vorliegende Erfindung ein, die sich die Aufgabe gestellt hat, das Matratzensystem verstellbar zu machen, so dass der Benutzer selbst in der Lage ist, eine Feineinstellung vorzunehmen.

Diese Aufgabe wird gelöst durch ein Matratzensystem mit den Merkmalen des Anspruchs 1, oder der Anspruchs 2.

Dank der vorliegenden Erfindung kann die Höhe der Untermatratze zonengenau so verändert werden, dass der Benutzer an den gewünschten Stellen entweder tiefer oder weniger tief einsinkt, genau so wie es seine Körpereigenschaften verlangen, wobei die Eigenschaften der Matratze selbst nicht verändert werden.

Für die Höhenverstellung gibt es eine Mehrzahl von technischen Möglichkeiten. Man vergleiche US 4 086 673, US 2 804 128, EP 0 453 363 B, WO99/65366, GB 311 562 A oder DE-G 93 13 660 U. Diese Schriften offenbaren jedoch weder eine höhenverstellbare Untermatratze noch gar ein Matratzensystem für Betten, bestehend aus Obermatratze und höhenverstellbarer Untermatratze.

Gemäß einer ersten Variante erfolgt die Höhenverstellung in Stufen.

Gemäß einer ersten Ausgestaltung hierzu umfasst die Höhenverstelleinrichtung eine Anzahl von Bohrungen, die im Außenrahmen übereinander angeordnet sind, und Haltestifte, die in die Bohrungen eingesteckt werden können. Die Polsterelemente besitzen wenigstens vier mit den Haltestiften korrespondierende Haltenuten, so dass das bewegliche Polsterelement sicher gehalten wird. Diese Konstruktion, die in etwa bekannt ist von Bücherregalen, ist sehr einfach, preiswert und äußerst betriebssicher.

Gemäß einer Variante hierzu umfasst die Höhenverstelleinrichtung vier schwenk- oder drehbare Nocken im Außenrahmen und zu jedem Nocken eine Anzahl von Vertiefungen, so auf die Nocken abgestimmt, dass diese in Position gehalten werden. Am Polsterelement befinden sich mit den Nocken korrespondierende Haltenuten.

Der Vorteil dieser Konstruktion liegt darin, dass die Nocken am Außenrahmen unverlierbar fixiert sein können. Außerdem bieten derartige Nocken eine größere Auflagefläche, was den Auflagedruck reduziert und der Höhenverstelleinrichtung eine lange Lebensdauer verleiht.

Die Erfahrung hat gezeigt, dass eine Verstellung in Stufen den Anforderungen der Praxis genügt, wenn die Abstufung nicht zu grob ist.

Die Höhenverstelleinrichtung kann vorteilhafterweise auch stufenlos verstellbar sein.

Gemäß einer ersten Ausgestaltung hierzu umfasst die Höhenverstelleinrichtung exzentrisch gelagerte Scheiben, wobei diese zur Verbesserung der Reibung am Umfang gezahnt sein können.

Gemäß einer Weiterbildung der Erfindung umfasst die Höhenverstelleinrichtung eine durchgehende Welle, gelagert im Außenrahmen, und einen selbsthemmenden Antrieb für die Welle, z. B. ein Schneckengetriebe.

Da die Feineinstellung der erfindungsgemäßen Untermatratze in aller Regel nur in größeren Abständen vorgenommen wird, genügt grundsätzlich eine von Hand zu betätigende Höhenverstelleinrichtung. Diese besteht gemäß einer Ausgestaltung aus einer Handkurbel und einem Winkelgetriebe, z. B. einem Kegelradgetriebe für eine 90-Grad-Umlenkung.

Zur Erhöhung des Komforts kann die Höhenverstelleinrichtung gemäß einer Weiterbildung der Erfindung aber auch motorisch angetrieben sein. Dazu eignen sich z. B. motorisch angetriebene Gewindespindeln, aber auch die vorstehend erwähnten exzentrisch gelagerten Scheiben.

Eine weitere Variante sieht vor, dass zur Höhenverstellung aufblasbare Bälge eingesetzt werden. Da diese Bälge selbst federn, können die Drahtfedern und die Polsterschicht des Polsterelements entsprechend einfacher ausgeführt werden.

Zur weiteren Erhöhung des Komforts und zur Sicherstellung einer gleichmäßigen Verstellung kann die Höhenverstelleinrichtung mit einer Stellungsanzeige ausgerüstet sein, die an der Außenseite des Außenrahmens oder an der Oberseite der Untermatratze sichtbar ist.

Um die individuelle Feineinstellung der erfindungsgemäßen Untermatratze noch weiter zu verfeinern, kann das Polsterelement auch längs des Außenrahmens verstellbar sein.

Vorteilhafterweise sind im Kopf- und/oder Fußbereich der Untermatratze Festpolster vorgesehen. In diesen Bereichen besteht erfahrungsgemäß kaum Bedarf für eine Höhenverstellung der Untermatratze, so dass Kosten eingespart werden können.

Gemäß der Erfindung sind zwei oder drei höhenbewegliche Polsterelemente vorgesehen, positioniert im Bereich von Schulter, Lende und/oder Becken.

Anhand der Zeichnung soll die Erfindung in Form von Ausführungsbeispielen näher erläutert werden. Es zeigen jeweils rein schematisch
- Fig. 1: einen Querschnitt durch ein aus Untermatratze und Obermatratze bestehendes Matratzensystem nach dem Stand der Technik,
- Fig. 2: eine Draufsicht auf eine erste Untermatratze, die bereichsweise in Stufen höhenverstellbar ist,
- Fig. 3: teilweise aufgebrochen die Untermatratze der Fig. 2 als Seitenansicht,
- Fig. 4: eine Seitenansicht eines höhenverstellbaren Polsterelements zur Verwendung mit der Untermatratze der Fig. 2 und 3,
- Fig. 5: teilweise aufgebrochen und ausschnittsweise eine zweite Untermatratze als Seitenansicht und
- Fig. 6: einen Querschnitt durch eine Untermatratze, die stufenlos höhenverstellbar ist.

Fig. 1 zeigt rein schematisch einen Längsschnitt durch ein aus Untermatratze 0 und Obermatratze 20 bestehendes Matratzensystem nach dem Stand der Technik. Die Untermatratze 0 besitzt einen Außenrahmen 1 mit Boden, auf dem eine Vielzahl von Federn 5 steht, die oben durch eine Polsterschicht 2 abgedeckt sind. Die Obermatratze 20 besitzt eine Vielzahl von Federn 21, abgedeckt durch einen Drell 22. Die Eigenschaften der Federn 21 sind auf Gewicht und Form eines Schläfers 30 derart abgestimmt, dass eine Beckenaufnahme und eine Schulteraufnahme mit erhöhter Nachgiebigkeit entstehen. Dadurch können Becken und Schulter des Schläfers 30 so tief einsinken, dass seine Wirbelsäule im wesentlichen gerade gestreckt bleibt.

Die durch das tiefe Einsinken der Becken- und Schulterzone bewirkten Kräfte federt die Untermatratze 0 flächig ab, jedenfalls solange die Körpereigenschaften des Schläfers 30 dem Ausgangszustand entsprechen. Veränderungen der Körpereigenschaften des Schläfers 30 dagegen kann das individuelle Matratzensystem aus Unter- und Obermatratze 0, 20 nicht ausgleichen.

Die Fig. 2 bis 4 zeigen nun eine erste Untermatratze, die einen solchen Ausgleich ermöglicht. Diese Untermatratze besitzt wieder einen festen Außenrahmen 1. In diesem ist ein Festpolster 7 montiert. Dieses besitzt in seinem Inneren die vom Stand der Technik her bekannten Federn und ist wie der Stand der Technik an seiner Oberseite mit einer Polsterschicht 2 abgepolstert. Das Festpolster 7 bildet den Kopf- oder Fußbereich der Untermatratze.

Des weiteren erkennt man in den Fig. 2 bis 4 zwei lose Polsterelemente 10, 10'. Auch diese besitzen einen Rahmen 11, der in seinem Inneren die vom Stand der Technik her bekannten Federn aufnimmt und wie der Stand der Technik oben mit Polsterschicht 12 und Drell abgedeckt ist. Des weiteren besitzen die höhenbeweglichen Polsterelemente 10, 10' an ihrer Außenseite mehrstufige, hier dreistufige Haltenuten 13. Diese korrespondieren mit Nocken 4, die an der Innenseite des Außenrahmens 1 schwenkbar befestigt sind. Die Nocken 4 sitzen in einer kreuzförmigen Vertiefung 3, deren Abmessungen so auf die Nocken 4 abgestimmt sind, dass sie die Nocken 4 in der einmal eingestellten Position sicher fixieren. Die Vertiefungen 3 und die Nocken 4 bilden die rahmenseitige Höhenverstelleinrichtungen, die mit den Haltenuten 13 am Polsterelement 10, 10' derart korrespondieren, dass durch Verstellen der Nocken 4 die Polsterelemente 10, 10' unterschiedliche Höhen einnehmen können.

Fig. 5 zeigt ausschnittsweise und teilweise aufgebrochen eine zweite Untermatratze. Auch diese besitzt einen stabilen Außenrahmen 1. In diesem sind Höhenverstelleinrichtungen gelagert, hier in Form von exzentrisch gelagerten Dreikantleisten17. Diese bilden eine durchgehende Achse und sind mit einer Stellanzeige gekoppelt, die an der Außenseite des Rahmens 1 sichtbar sind. Durch Drehen der Dreikantleiste17 um jeweils 120° lässt sich eine Trägerplatte 6 in drei unterschiedliche Höhen bringen. Diese Trägerplatte 6 trägt die Federn 5, die wie vom Stand der Technik bekannt an ihrer Oberseite mit einer Polsterschicht 2 und einem Drell oder einem elastischen Gewebe bzw. Gestrick abgedeckt sind.

Durch Drehen der Dreikantleisterr17 wird die Oberseite der Untermatratze punktgenau angehoben oder abgesenkt, so dass der Körper des Schläfers an dieser Stelle weniger oder mehr einsinken kann.

Fig. 6 zeigt einen Querschnitt durch eine Untermatratze, die stufenlos höhenverstellbar ist. Man erkennt den festen Außenrahmen 1, in dem eine durchgehende Welle 40 gelagert ist. Die Welle 40 trägt exzentrisch gelagerte Scheiben 41, die ihrerseits das Polsterelement 10 tragen. Durch. Drehen der Welle 40 kann das Polsterelement 10 angehoben oder abgesenkt werden.

Zur bequemen Betätigung der Höhenverstelleinrichtung ist eine Handkurbel 46 vorgesehen, die durch eine Öffnung 47 im Außenrahmen 1 gesteckt werden kann. Die Handkurbel 46 betätigt ein 90-Grad-Umlenkgetriebe, bestehend aus Ritzel 45 und Tellerrad 44. Mit dem Tellerrad 44 ist ein Schneckenrad 43 gekoppelt, welches mit einem Ritzel 42 kämmt. Das Ritzel 42 seinerseits sitzt auf der Welle 40, so dass durch Drehen der Handkurbel 46 die Welle 40 und mit dieser die exzentrisch gelagerten Scheiben 41 gedreht und die Höhe des Polsterelements 10 verstellt werden kann. Da das Schneckengetriebe 42, 43 selbsthemmend ist, behält das Polsterelement 10 nach Entfernen der Handkurbel 46 seine Höhenposition bei.

## Patentansprüche

1. Matratzensystem für Betten, bestehend aus
- einer Obermatratze (20)
- und einer Untermatratze (0) mit
- einem Außenrahmen (1),
- und darin einem Festpolster (7) mit
- aus Draht gebogenen Federn (5)
- und einer die Federn (5) abdeckenden Polsterschicht (2),
- im Außenrahmen (1) sind Höhenverstelleinrichtungen (3, 4; 40, 41) montiert, die mit entsprechenden Verstelleinrichtungen (13) an einem Polsterelement (10, 10') korrespondieren,
**gekennzeichnet durch** die Merkmale:
- die Untermatratze (0) umfasst
- wenigstens je ein Festpolster (7) im Kopf- und/oder Fußbereich
- zwei oder drei Polsterelement (10, 10')
- das Polsterelement (10, 10')
- umfasst einen Rahmen (11), Federn (5) und eine Polsterschicht (12),
- passt höhenbeweglich in den Außenrahmen (1)
- und ist im Bereich von Schulter, Becken und/oder Lende positioniert.

2. Matratzensystem für Betten, bestehend aus
- einer Obermatratze (20)
- und einer Untermatratze (0) mit
- einem Außenrahmen (1),
- und darin einem Festpolster mit
- aus Draht gebogenen Federn (5)
- und einer die Federn (5) abdeckenden Polsterschicht (2),
- im Außenrahmen (1) sind Höhenverstelleinrichtungen (17; 40, 41) montiert, die mit entsprechenden Verstelleinrichtungen an einem Polsterelement korrespondieren,
**gekennzeichnet durch** die Merkmale:
- die Untermatratze (0) umfasst zwei oder drei Polsterelemente
- das Polsterelement
- umfasst eine Trägerplatte (6), die die Federn (5) des Polsterelements trägt und mit der Höhenverstellvorrichtung wechselwirkt, und eine Polsterschicht (2)
- passt höhenbeweglich in den Außenrahmen (1)
- und ist im Bereich von Schulter, Becken und/oder Lende positioniert.

3. Matratzensystem nach einem der Ansprüche 1 oder 2, **gekennzeichnet durch** das Merkmal:
- die Höhenverstellung erfolgt in Stufen.

4. Matratzensystem nach Anspruch 1, **gekennzeichnet durch** das Merkmal:
- die Höhenverstelleinrichtung umfasst
- eine Anzahl von Bohrungen, die im Außenrahmen (1) übereinander angeordnet sind,
- wenigstens vier Haltestifte, einzustecken in die Bohrungen,
- und wenigstens vier mit den Haltestiften korrespondierende Haltenuten im Polsterelement (10, 10').

5. Matratzensystem nach Anspruch 1, **gekennzeichnet durch** das Merkmal:
- die Höhenverstelleinrichtung umfasst
- vier schwenk- oder drehbare Nocken (4) an den Innenseiten des Außenrahmens (1),
- zu jedem Nocken (4) eine Anzahl von Vertiefungen (3) an den Innenseiten des Außenrahmens (1), abgestimmt auf die Nocken (4) und diese in Position haltend,
- und mit den Nocken (4) korrespondierende Haltenuten (13) im Polsterelement (10, 10').

6. Matratzensystem nach einem der Ansprüche 1 oder 2, **gekennzeichnet durch** das Merkmal:
- die Höhenverstellung erfolgt stufenlos.

7. Matratzensystem nach Anspruch 6, **gekennzeichnet durch** das Merkmal:
- die Höhenverstelleinrichtung umfasst exzentrisch gelagerte Scheiben (41).

8. Matratzensystem nach Anspruch 7, **gekennzeichnet durch** das Merkmal:
- die Scheiben (41) sind am Umfang gezahnt.

9. Matratzensystem nach Anspruch 6, 7 oder 8, **gekennzeichnet durch** die Merkmale:
- die Höhenverstelleinrichtung umfasst
- eine durchgehende Welle (40), gelagert im Außenrahmen (1),
- einen selbsthemmenden Antrieb für die Welle (40), z. B. ein Schneckengetriebe (42, 43).

10. Matratzensystem nach Anspruch 9, **gekennzeichnet durch** die Merkmale:
- die Höhenverstelleinrichtung umfasst
- eine Handkurbel (46)
- und ein Winkelgetriebe, z. B. ein Kegelradgetriebe (44, 45) für eine 90°-Umlenkung.

11. Matratzensystem nach Anspruch 1, 2, 6, 7, 8, oder 9, **gekennzeichnet durch** das
Merkmal:
- die Höhenverstelleinrichtung ist motorisch angetrieben.

12. Matratzensystem nach Anspruch 1, 2, oder 6, **gekennzeichnet durch** das Merkmal:
- die Höhenverstelleinrichtung umfasst wenigstens einen aufblasbaren Balg oder Pneumatikzylinder.

13. Matratzensystem nach Anspruch 2, **gekennzeichnet durch** das Merkmal:
die Höhenverstelleinrichtung besitzt an der Außenseite des Außenrahmens (1) oder an ihrer Oberseite wenigstens eine Stellungsanzeige.

14. Matratzensystem nach einem der Ansprüche 1 bis 13, **gekennzeichnet durch** das Merkmal:
- die Obermatratze ist eine Taschenfederkernmatratze.

15. Matratzensystem nach Anspruch 14, **gekennzeichnet durch** das Merkmal:
- die Härte der Taschenfedern ist individuell auf die Gewichtsverteilung und Form des Körpers des Schläfers abgestimmt.

## Claims

1. A mattress system for beds, comprising
- an upper mattress (20)
- and an undermattress (0) with
- an outer frame (1)
- and a fixed cushion (7) therein with
- springs (5) bent from wire
- and a padding layer (2) covering the springs (5),
- height-adjusting means (3,4;40,41) are installed in the outer frame (1), which align with corresponding adjusting means (13) on a cushion element (10,10'),
**characterised by** the features:
- the undermattress (0) comprises
- at least one fixed cushion (7) in the head region and/or foot region
- two or three cushion elements (10,10'),
- the cushion element (10,10')
- comprises a frame (11), springs (5) and a padding layer (12),
- fits with vertical movement into the outer frame (1)
- and is positioned in the shoulder region, pelvic region and/or lumbar region.

2. A mattress system for beds, comprising
- an upper mattress (20)
- and an undermattress (0) with
- an outer frame (1)
- and a fixed cushion therein with
- springs (5) bent from wire
- and a padding layer (2) covering the springs (5),
- height-adjusting means (17;40,41) are installed in the outer frame (1), which align with corresponding adjusting means (13) on a cushion element,
**characterised by** the features:
- the undermattress (0) comprises two or three cushion elements
- the cushion element
- comprises a support plate (6), which supports the springs (5) of the cushion element and interacts with the height-adjusting means, and a padding layer (2),
- fits with vertical movement into the outer frame (1)
- and is positioned in the shoulder region, pelvic region and/or lumbar region.

3. A mattress system according to either one of Claims 1 or 2, **characterised by** the feature:
- the height adjustment is effected in stages.

4. A mattress system according to Claim 1, **characterised by** the feature:
- the height-adjusting means comprises
- a number of holes which are arranged one above the other in the outer frame (1),
- at least four retaining pins, to be inserted into the holes,
- and at least four retaining slots in the cushion element (10,10') aligning with the retaining pins.

5. A mattress system according to Claim 4, **characterised by** the feature:
- the height-adjusting means comprises
- four pivotable or rotatable cams (4) on the insides of the outer frame (1),
- for each cam (4) a number of recesses (3) on the insides of the outer frame (1), adapted to the cams (4) and retaining them in position,
- and retaining slots (13) in the cushion element (10,10') aligning with the cams (4).

6. A mattress system according to either one of Claims 1 or 2, **characterised by** the feature:
- the height adjustment is effected steplessly.

7. A mattress system according to Claim 6, **characterised in that** by the feature:
- the height-adjusting means comprises eccentrically mounted discs (41).

8. A mattress system according to Claim 7, **characterised by** the feature:
- the discs (41) are toothed on their circumference.

9. A mattress system according to Claims 6,7 or 8, **characterised by** the features:
- the height-adjusting means comprises
- a continuous shaft (40) mounted in the outer frame (1),
- a self-locking drive for the shaft (40), for example a worm gear (42,43).

10. A mattress system according to Claim 9, **characterised by** the features:
- the height-adjusting means comprises
- a crank handle (46)
- an angular transmission, for example a bevel gear train (44,45) for a 90° deflection.

11. A mattress system according to Claims 1,2,6,7,8 or 9, **characterised by** the feature:
- the height-adjusting means is motor-driven.

12. A mattress system according to Claims 1,2 or 6, **characterised by** the feature:
- the height-adjusting means comprises at least one inflatable bellows or a pneumatic cylinder.

13. A mattress system according to Claim 2, **characterised by** the feature:
- the height-adjusting means has at least one position indicator on the outside of the outer frame (1) or on its upper side.

14. A mattress system according to any one of Claims 1 to 13, **characterised by** the feature:
- the upper mattress is a pocket spring core mattress.

15. A mattress system according to Claim 14, **characterised by** the feature:
- the hardness of the pocket springs is matched individually to the weight distribution and shape of the sleeping person's body.

## Revendications

1. Système de matelas pour lits, formé par
- un matelas supérieur (20),
- et un sommier (0) comportant
-- un cadre extérieur (1),
-- et un rembourrage fixe (7) inséré dans celui-ci, comportant
--- des ressorts (5) incurvés en fil
--- et une couche de rembourrage (2) recouvrant les ressorts (5)
- des dispositifs de réglage en hauteur (3, 4 ; 40, 41) sont montés dans le cadre extérieur (1) et coopèrent avec des systèmes de réglage (13) correspondants sur un élément de rembourrage (10, 10'),
**caractérisé par** les caractéristiques suivantes :
- le sommier (0) comporte
-- au moins un rembourrage fixe (7) respectivement dans la zone de tête et/ou de pied
-- deux ou trois éléments de rembourrage (10, 10')
- l'élément de rembourrage (10, 10')
-- comporte un cadre (11), des ressorts (5) et une couche de rembourrage (12),
-- est ajusté de manière mobile en hauteur dans le cadre extérieur (1)
-- et est positionné dans la région des épaules, du bassin et/ou des reins.

2. Système de matelas pour lits, formé par
- un matelas supérieur (20),
- et un sommier (0), comportant
-- un cadre extérieur (1),
-- et un rembourrage fixe inséré dans celui-ci, comportant
--- des ressorts (5) incurvés en fil
--- et une couche de rembourrage (2) recouvrant les ressorts (5),
- des dispositifs de réglage en hauteur (17 ; 40, 41) sont montés dans le cadre extérieur (1) et coopèrent avec des systèmes de réglage correspondants sur un élément de rembourrage,
**caractérisé par** les caractéristiques suivantes :
- le sommier (0) comporte deux ou trois éléments de rembourrage
- l'élément de rembourrage
-- comporte un plateau de support (6), qui porte les ressorts (5) de l'élément de rembourrage et interagit avec le dispositif de réglage en hauteur, et une couche de rembourrage (2),
-- est ajusté de manière mobile en hauteur dans le cadre extérieur (1)
-- et est positionné dans la région des épaules, du bassin et/ou des reins.

3. Système de matelas selon l'une quelconque des revendications 1 ou 2, **caractérisé par** la caractéristique suivante :
- le réglage en hauteur est effectué par niveaux.

4. Système de matelas selon la revendication 1, **caractérisé par** la caractéristique suivante :
- le dispositif de réglage en hauteur comporte
-- un nombre de forures qui sont agencées les unes au-dessus des autres dans le cadre extérieur (1),
- au moins quatre tenons de fixation destinés à être enfichés dans les forures,
- et au moins quatre rainures de fixation coopérant avec les tenons de fixation dans l'élément de rembourrage (10, 10').

5. Système de matelas selon la revendication 1, **caractérisé par** la caractéristique suivante :
- le dispositif de réglage en hauteur comporte
-- quatre cames (4) pivotantes ou rotatives sur les faces intérieures du cadre extérieur (1),
-- pour chaque came (4), un nombre de creux (3) sur les faces intérieures du cadre extérieur (1), ajustées aux cames (4) et retenant celles-ci en position,
-- et des rainures de fixation (13) coopérant avec les cames (4) dans l'élément de rembourrage (10, 10').

6. Système de matelas selon l'une quelconque des revendications 1 ou 2, **caractérisé par** la caractéristique suivante :
- le réglage en hauteur est effectué progressivement.

7. Système de matelas selon la revendication 6, **caractérisé par** la caractéristique suivante :
- le dispositif de réglage en hauteur comporte des disques (41) logés de manière excentrée.

8. Système de matelas selon la revendication 7, **caractérisé par** la caractéristique suivante :
- les disques (41) sont dentés sur leur pourtour.

9. Système de matelas selon la revendication 6, 7 ou 8, **caractérisé par** les caractéristiques suivantes :
- le dispositif de réglage en hauteur comporte :
-- un arbre (40) continu logé dans le cadre extérieur (1),
-- un système d'entraînement autobloquant pour l'arbre (40), par exemple un engrenage à vis sans fin (42, 43).

10. Système de matelas selon la revendication 9, **caractérisé par** les caractéristiques suivantes :
- le dispositif de réglage en hauteur comporte
-- une manivelle (46)
-- et un engrenage conique, par exemple un engrenage à pignons coniques (44, 45) pour une déviation à 90°.

11. Système de matelas selon la revendication 1, 2, 6, 7, 8 ou 9, **caractérisé par** la caractéristique suivante :
- le dispositif de réglage en hauteur est entraîné par un moteur.

12. Système de matelas selon la revendication 1, 2 ou 6, **caractérisé par** la caractéristique suivante :
- le dispositif de réglage en hauteur comporte au moins un soufflet gonflable ou un vérin pneumatique.

13. Système de matelas selon la revendication 2, **caractérisé par** la caractéristique suivante :
- le dispositif de réglage en hauteur possède au moins un affichage de la position sur la face extérieure du cadre extérieur (1) ou sur sa face supérieure.

14. Système de matelas selon l'une quelconque des revendications 1 à 13, **caractérisé par** la caractéristique suivante :
- le matelas supérieur est un matelas à ressorts hélicoïdaux ensachés.

15. Système de matelas selon la revendication 14, **caractérisé par** la caractéristique suivante :
- la dureté des ressorts ensachés est ajustée individuellement à la répartition du poids et à la forme du corps de la personne couchée.
